# EUROPÄISCHE PATENTSCHRIFT

(11) **EP 0 302 464 B1**
(45) Veröffentlichungstag und Bekanntmachung des Hinweises auf die Patenterteilung: **06.11.1991**
(21) Anmeldenummer: 88112593.4
(22) Anmeldetag: 03.08.1988
(51) Int. Cl.: B04B 11/04, B04B 13/00

(54) **Vorrichtung zum ergebnisabhängigen Steuern einer Filterzentrifuge**
Regulating device for a filtering centrifuge
Dispositif de régulation d'une centrifugeuse filtrante

(30) Priorität: 07.08.1987 DE 3726227
(43) Veröffentlichungstag der Anmeldung: 08.02.1989
(73) Patentinhaber: Krauss-Maffei Aktiengesellschaft, 80997 München (DE)
(72) Erfinder: Sedlmayer, Peter, D-8000 München 21 (DE)

(56) Entgegenhaltungen:
- DE-A- 2 525 232
- DE-B- 1 208 695
- FR-A- 1 518 549

## Beschreibung

Die Erfindung bezieht sich auf eine Vorrichtung zum ergebnisabhängigen Steuern einer Filterzentrifuge.

Eine Filterzentrigue dieser Art ist aus der DE-A-25 25 232 bekannt, bei der die Schichthöhe des Zentrifugeninhalts mittels eines Fühlerarms abgegriffen wird. Der Nachteil dieser Vorrichtung besteht darin, daß keine Aussagen über die jeweilige Beschaffenheit des Zentrifugeninhalts erzielt werden können. Es ist somit nicht festzustellen, ob die Oberfläche der in der rotierenden Siebtrommel befindlichen Schicht aus Suspension, Waschflüssigkeit oder Feststoffen besteht.

Die Aufgabe der Erfindung besteht daher in der Schaffung einer Vorrichtung, mit der zu jedem Betriebszeitpunkt der Filterzentrifuge die jeweilige Beschaffenheit der Oberfläche des Zentrifugeninhalts bestimmt werden kann.

Diese Aufgabe wird durch die im Anspruch 1 angezeigten Maßnahmen gelöst. Die Erfindung basiert dabei auf der Erkenntnis, daß eine Suspension andere physikalische Eigenschaften aufweist als beispielsweise ein Feststoffkuchen oder Waschflüssigkeit.

Ein besonders vorteilhafter Weg zur Feststellung der Beschaffenheit und zur verzögerungsfreien Feststellung einer Beschaffenheitsänderung der Oberfläche des Zentrifugeninhalts ergibt sich durch einen aus einem Thermoelement bestehenden Meßfühler, der mit dem Fühlerarm mit der Oberfläche in Kontakt gebracht wird. Da jedem Stoff bestimmte Reibungswerte und dementsprechend bestimmte Reibungswärmewerte zuzuordnen sind, geben die vom Thermoelement erzeugten Meßwerte jederzeit eine präzise Aussage über die Beschaffenheit des Zentrifugeninhalts.

Ein weiterer vorteilhafter Meßfühler zur Ermittlung der physikalischen Eigenschaften der Zentrifugenfüllung besteht aus einem Sensor zur Ermittlung der elektrischen Leitfähigkeit.

Die von einem oder mehreren Meßfühlern erzeugten Meßsignale werden somit nach Maßgabe mindestens eines solchen physikalischen Parameters der Füllungsoberfläche variiert, welcher für Flüssigkeiten, Suspensionen und Feststoffe jeweils unterschiedliche Werte zeigt, wobei neben der Unterscheidung zwischen den vorgenannten Medien auch für jedes Medium selbst charakteristische Kennwerte erzielt werden können, die beispielsweise bei einer Suspension eine genaue Beurteilung der jeweiligen Temperatur und der Feststoffkonzentration erlauben.

In einer bevorzugten Ausführungsform der Erfindung ist der mit mindestens einem Meßfühler ausgestattete Fühlerarm mit einer Meßeinrichtung zur Ermittlung der radialen Position der Füllungsoberfläche versehen. Zweckmäßigerweise besteht diese Meßeinrichtung aus einem Drehwinkelgeber, der mit dem aus einem die Füllungsoberfläche kontaktierenden Fühler und einer Fühlerwelle bestehenden Fühlerarm gekoppelt ist.

Mit der Kombination der vom Meßfühler und der vom Drehwinkelgeber zeitgleich erhaltenen Werte über die Beschaffenheit und die Schichthöhe der Zentrifugenfüllung kann die Fest-Flüssig-Trennung in Filterzentrifugen für jedes gewünschte Betriebsergebnis optimiert werden.

Für eine derartige, auf ein bestimmtes Betriebsergebnis optimierte Steuerung einer Filterzentrifuge ist es von entscheidender Bedeutung, daß der Zeitpunkt, in dem die Suspensionsflüssigkeit in den bereits abfiltrierten Feststoffkuchen eindringt bzw. in dem die Oberfläche der Suspensionsflüssigkeit im Feststoffkuchen verschwindet, exakt bestimmbar ist. Dieser mit Eintauchpunkt (F_{E}) bezeichnete Zeitpunkt macht sich bei einem erfindungsgemäß aus einem Thermoelement bestehenden Meßfühler in einem besonders deutlichen Temperatursprung bemerkbar, da im Vergleich zur Suspensionflüssigkeit beim Reibungskontakt mit der Feststoffkuchen-Oberfläche eine wesentlich höher Reibungswärme erzeugt wird.

Da jeweils zeitgleich bzw. zeitkorrelierend mit dem Zeitpunkt des Eintauchpunktes (F_{E}) ein die Höhe (hₖ) des abfiltrierten Feststoffkuchens bestimmendes Meßsignal vorliegt, lassen sich in Verbindung mit einem Rechner trotz eventueller Schwankungen in der aufgegebenen Suspension oder Änderungen der Füll-, Filtrations-, Wasch- und Schälbedingungen optimale Ergebnisse hinsichtlich einer gewünschten Restfeuchte bei optimalen Zykluszeiten für das Befüllen der Zentrifuge, das Waschen der Zentrifugenfüllung und das Trockenschleudern des Feststoffkuchens nach Erreichen des Eintauchpunktes (F_{E}) erzielen.

Darüberhinaus kann im Chargenbetrieb der Zentrifuge zu jedem Zeitpunkt die Durchsatzleistung und die Restfeuchte des Feststoffkuchens abgerufen werden.

In der nachfolgenden Beschreibung ist anhand der Zeichnung ein Anwendungs- und Ausführungsbeispiel näher erläutert. Es zeigen :
- Fig. 1: in schematischer Darstellung einen Teilbereich einer mit einem Fühlerarm ausgestatteten Filterzentrifuge im Schnitt,
- Fig. 2: die Schnittansicht gemäß der Schnittlinie II-II in Fig. 1,
- Fig. 3: den Fühlerarm gemäß Fig. 1 in vergrößertem Maßstab,
- Fig. 4: die Querschnittsdarstellung des Fühlerarms gemäß der Schnittlinie IV-IV in Fig. 3,
- Fig. 5: ein den Temperaturverlauf beim Erreichen des Eintauchpunktes (F_{E}) repräsentierendes Diagramm.

Die Figuren 1 und 2 zeigen eine Siebtrommel 1 deren Trommelinnenraum 2 von einer geschlossenen Trommelwand 3, einem Bordring 4 mit Bordkante 5 und einem Siebmantel 6 umgrenzt wird. Die Siebtrommel 1 rotiert um die Zentrifugenachse 7 und ist von einem Gehäuse 8 umgeben, das mit einem Gehäusedeckel 9 verschlossen ist. Im Gehäusedeckel 9 ist mittels eines Flansches 10 eine Meßeinrichtung 11 befestigt, die einen in den Trommelinnenraum 2 ragenden Fühlerarm 12 und einen außerhalb des Zentrifugengehäuses gelegenen Drehwinkelgeber 13 trägt.

Der Fühlerarm 12 besteht aus einem Fühler 14 und einer Fühlerwelle 15. Am freien Ende des Fühlers 14 befindet sich die Kontaktfläche 16 in der einer oder mehrere Meßfühler angeordnet sind, die ein die physikalischen Beschaffenheitswerte der Zentrifugenfüllung repräsentierendes Meßsignal erzeugen.

Von Drehwinkelgeber 13 wird ein die Stellung der Kontaktfläche 16 bzw. ein die Schichtdicke der Zentrifugenfüllung repräsentierendes Meßsignal β erzeugt.

Die Zentrifugenfüllung besteht aus einer Feststoffschicht bzw. einem Feststoffkuchen 17, dessen Schichtdicke (Kuchenhöhe) mit hₖ bezeichnet ist. Die Feststoffschicht wird von einer Flüssigkeitsschicht 18 überlagert, die aus Waschflüssigkeit oder aus Filtratflüssigkeit bestehen kann.

Der Fühlerarm 12 ist in Richtung der Pfeile 19 verschwenkbar. Zur Messung wird der Fühlerarm 12 mit geringer Kraft auf die Füllungsoberfläche 20 gedrückt, so daß die Kontaktfläche 16 stets in Berührung mit der Füllungsoberfläche 20 bleibt. Der Fühler 14 ist in Bezug auf die Trommeldrehrichtung (Pfeil 21) in geschleppter Stellung angeordnet. Die Achse 22 der Fühlerwelle 15 liegt parallel zur Zentrifugenachse 7.

Die Schnittdarstellung der Meßeinrichtung 11 nach Fig. 3 zeigt den Fühler 14, in dessen Kontaktfläche 16 ein Thermoelement 23 angeordnet ist. Der Fühler 14 ist gemäß Fig. 4 im Querschnitt nach Art einer Messerschneide gestaltet, wobei die der Schneidkante entsprechende Vorderkante 24 des Fühlers 14 entgegen der Drehrichtung (Pfeil 21) der Siebtrommel 1 gerichtet ist. Diese Ausgestaltung und Anordnung des Kontaktbereiches des Fühlers 14 hat den Vorteil, daß der Berührungskontakt mit der Füllungsoberfläche 20 zum einen sichere Meßergebnisse liefert und zum anderen weitestgehend spritzfrei erfolgen kann.

Der Fühler 14 ist mit der Fühlerwelle 15 über einen Stecker 25 lösbar verbunden, der sowohl mechanische als auch elektrische Kopplungseinrichtungen aufweist. Die Fühlerwelle 15 ist schwenkbar gelagert und führt die elektrische Signalleitung des Thermoelementes 23 nach außen. Mit der Fühlerwelle 15 ist ferner der Drehwinkelgeber 13 verbunden. Die Signalleitungen für das vom Thermoelement 23 erzeugte Meßsignal und das vom Drehwinkelgeber 13 erzeugte Meßsignal β sind an einen Rechner angeschlossen, der nach Maßgabe eingespeicherter Kennlinien Ausgangssignale für eine optimale Zentrifugensteuerung liefert.

Das in Fig. 5 dargestellte Diagramm zeigt den vom Thermoelement 23 angezeigten Temperaturverlauf, bei verschiedenen Schwenkstellungen des Fühlerarms 12. Mit Tₐ ist die Temperatur bei frei in den Zentrifugenraum geschwenktem Fühlerarm, mit T_{b} die Temperatur bei Kontakt des Fühlerarms mit der Oberfläche 20 Flüssigkeitsschicht 18 und mit T_{c} die Temperatur bezeichnet, die sich einstellt, wenn die Flüssigkeit aus der Flüssigkeitsschicht 18 in den Feststoffkuchen eingetaucht ist.

Die Punkte F1_{E} und F_{E} kennzeichnen dabei exakt den Zeitpunkt, wenn der Temperaturfühler mit der Flüssigkeitsoberfläche in Kontakt kommt und wenn die Flüssigkeit in den Feststoffkuchen eintaucht, wobei durch den Drehwinkelgeber zu jedem Zeitpunkt jeweils ein genauer Wert über die jeweilige Schichthöhe der Zentrifugenfüllung vorliegt.

Im nachfolgenden wird in Gegenüberstellung zum Stand der Technik der chargenweise Betrieb einer Filterzentrifuge erläutert, der im wesentlichen durch die Verfahrensschritte
- Füllen der Siebtrommel mit Suspension
- Waschen mit Waschflüssigkeit
- Trockenschleudern des Feststoffkuchens und
- Schälen des Feststoffkuchens mittels einer Schälvorrichtung (nicht dargestellt)
gekennzeichnet ist.

Nach dem Füllen der Siebtrommel mit Suspension baut sich ein Filterkuchen bzw. ein Feststoffkuchen auf, durch den die Suspensionflüssigkeit hindurchfiltriert, wobei der Zeitpunkt F_{E}, zu dem die Suspensionsflüssigkeit durch die Oberfläche des Filterkuchens verschwindet, exakt angezeigt wird.

Dieser Zeitpunkt ist mit den bisher bekannten Verfahren zur Bestimmung des Eintauchpunktes F_{E} überhaupt nicht oder nur in sehr unzureichendem Maße zu ermitteln, da aufgrund des starken Suspensions - Sprühnebels im Trommelinnenraum herkömmliche Meßmethoden oder die Beobachtungsmethode durch eine Bedienungsperson meist versagen.

Die Filterzentrifugen werden daher überwiegend nach fest vorgegebenen Zeiten gesteuert. Dies kann zu folgenden Nachteilen führen :
1. Die Schleuderzeit ist zu lang. Neben dem Nachteil, daß unnötige Betriebszeit aufzuwenden ist, besteht die Gefahr, daß Luft in den Filterkuchen eindringt, wodurch sich ein schlechter Wascheffekt ergibt.
2. Die Schleuderzeit ist zu kurz. Hierbei erfolgt noch eine Vermischung von Mutterlauge mit Waschmedium, wodurch ebenfalls ein schlechter Wascheffekt in Kauf zu nehmen ist.

Nach der vorliegenden Erfindung hingegen ermöglicht sich eine variable, selbst einstellbare Zykluszeit mit präzisem Endzeitpunkt (im hier gegebenen Fall der Eintauchpunkt F_{E}), worauf nachfolgende Schritte mit gleichgeartet präzisem Zeitablauf nachgeschaltet werden können. Danach können sich bei Einstellen des Eintauchpunktes F_{E} in mehrmaliger Abfolge weitere Füllvorgänge mit Suspension anschließen bis der Filterkuchen in Bezug auf die Bordkante 5 eine Schichtdicke erreicht hat, bei der noch genügend Raum für die Beaufschlagung des Feststoffkuchens mit Waschmedium in einem oder mehreren Zyklen gegeben ist.

Aufgrund der Tatsache, daß die Filtrationsgeschwindigkeit und das Volumen des Feststoffkuchens gemessen werden, kann, ist man darüberhinaus in die Lage versetzt, in Verbindung mit einem Rechner jederzeit die Durchsatzmengen von Suspensionsflüssigkeit, Waschmedium und die verbleibende oder mit der Schälvorrichtung auszutragende Feststoffmenge zu bestimmen. Desgleichen ist jederzeit eine Abfrage der Restfeuchte des Feststoffes möglich.

Nach Bestimmung des Eintauchpunktes F_{E} nach dem letzten Waschvorgang schließt sich das Trockenschleudern an, bei dem das noch im Feststoffkuchen vorhandene Waschmedium entfernt wird. Diese Phase war bisher Bestandteil einer fest vorgegebenen Zykluszeit ohne Berücksichtigung der durch unterschiedliche Filtrier- und Waschzeiten gegebenen Schwankungen.

Nach der präzisen Erfassung der Filtrierzeit wird die Zeit zum Trockenschleudern vom Rechner nach Maßgabe von Kennlinien bestimmt, in denen empirisch erfaßte Einflußgrößen berücksichtigt sind. Eine derartige Einflußgröße kann in den von Charge zu Charge sich verändernden Filtriereigenschaften der sogenannten Grundschicht gegeben sein, die nach jedem, dem Trockenschleudern nachgeschalteten Schälvorgang auf der Siebfläche verbleibt und die sich zunehmend verdichtet, somit immer undurchlässiger wird und eine dementsprechend immer länger dauernde Trockenschleuderzeit erfordert.

Abgesehen von den vom Rechner über die Kennlinien erzeugten Steuerungsgrößen ermöglicht die Erfindung variable und sich selbst einstellende Zykluszeiten, womit eine Zentrifuge mit geringem Aufwand auf jedes gewünschte Betriebsergebnis, wie z.B. geringe Restfeuchte, hohe Filtrationsgeschwindigkeit, geringe Trockenschleuderzeit und dergleichen optimiert werden kann.

## Patentansprüche

1. Vorrichtung zum ergebnisabhängigen Steuern einer Filterzentrifuge nach Maßgabe eines Meßsignals, das von einem mit der Füllungsoberfläche des Zentrifugeninhalts in Kontakt schwenkbaren Fühlerarm erzeugt wird, **dadurch gekennzeichnet**, daß der Fühlerarm (12) an seiner Kontaktfläche (16) mindestens einen, einen oder mehrere physikalische Beschaffenheitswerte der Füllungsoberfläche (20) des Zentrifugeninhalts ermittelnden Meßfühler trägt.

2. Vorrichtung nach Anspruch 1, **dadurch gekennzeichnet**, daß der Meßfühler ein Temperaturmeßfühler ist.

3. Vorrichtung nach Anspruch 2, **dadurch gekennzeichnet**, daß der Temperaturmeßfühler ein Thermoelement (23) ist.

4. Vorrichtung nach Anspruch 1, **dadurch gekennzeichnet**, daß der Meßfühler ein Sensor zur Ermittlung der elektrischen Leitfähigkeit ist.

5. Vorrichtung nach einem der Ansprüche 1 bis 4, **dadurch gekennzeichnet**, daß der Fühlerarm (12) mit einer die radiale Position der Kontaktfläche (16) auf der Füllungsoberfläche (20), bzw. die Schichtdicke des Zentrifugeninhalts anzeigenden Meßeinrichtung gekoppelt ist.

6. Vorrichtung nach einem der Ansprüche 1 bis 5, **dadurch gekennzeichnet**, daß der Fühlerarm (12) aus einem senkrecht zur Zentrifugenachse (7) angeordneten Fühler (14) und einer parallel zur Zentrifugenachse (7) im Zentrifugengehäuse (8) drehbar gelagerten Fühlerwelle (15) besteht.

7. Vorrichtung nach Anspruch 6, **dadurch gekennzeichnet**, daß der Fühler (14) mit der Fühlerwelle (15) mittels einer lösbaren Steckerverbindung (25) gekoppelt ist.

8. Vorrichtung nach einem der Ansprüche 5 bis 7, **dadurch gekennzeichnet**, daß die Fühlerwelle (15) mit einem Drehwinkelgeber (13), beispielsweise einem Drehpotentiometer gekoppelt ist.

9. Vorrichtung nach einem der Ansprüche 5 bis 8, **dadurch gekennzeichnet**, daß die Fühlerwelle (15) mit einem Stellantrieb gekoppelt ist.

10. Vorrichtung nach einem der Ansprüche 1 bis 9, **dadurch gekennzeichnet**, daß der Fühlerarm (12) zumindest im Bereich seiner Kontaktfläche (16) im Querschnitt nach Art einer Messerschneide gestaltet ist, wobei die der Schneide entsprechende Vorderkante (24) des Fühlers (14) entgegen der Zentrifugendrehrichtung (Pfeil 21) gerichtet ist.

## Claims

1. A device for the result-dependent control of a filter centrifuge according to a measured signal generated by a pivotable sensor arm which is in contact with the filling surface of the centrifuge content, characterised in that the sensor arm (12) has on its contact surface (16) at least one measuring sensor which ascertains one or a plurality of physical values relating to the composition of the surface (20) of the contents of the centrifuge.

2. A device according to Claim 1 characterised in that the measuring sensor is a temperature measuring sensor.

3. A device according to Claim 2, characterised in that the temperature measuring sensor is a thermosensitive element (23).

4. A device according to Claim 1, characterised in that the measuring sensor is a sensor for ascertaining electrical conductivity

5. A device according to one of Claims 1 to 4, characterised in that the sensor arm (12) is coupled to a measuring arrangement which indicates the radial position of the contact surface (16) on the surface (20) of the filling or which indicates the thickness of the centrifuge contents.

6. A device according to one of Claims 1 to 5, characterised in that the sensor arm (12) consists of a sensor (14) disposed at right-angles to the centrifuge axis (7) and a sensor shaft (15) rotatably mounted in the centrifuge housing (8) and parallel with the centrifuge axis (7).

7. A device according to Claim 6, characterised in that the sensor (14) is coupled to the sensor shaft (15) by means of a separable plug-in connection (25).

8. A device according to one of claims 5 to 7, characterised in that the sensor shaft (15) is coupled to an angle of rotation transmitter (13), for example a rotary potentiometer.

9. A device according to one of Claims 5 to 8, characterised in that the sensor shaft (15) is coupled to a positioning drive.

10. A device according to one of Claims 1 to 9, characterised in that the sensor arm (12) is at least in the region of its contact surface (16) constructed in cross-section after the manner of a knife edge, the front edge (24) of the sensor (14) which corresponds to the knife edge being directed against the direction of rotation of the centrifuge (arrow 21).

## Revendications

1. Dispositif pour commander selon les résultats voulus, c'est-à-dire pour réguler, une centrifugeuse filtrante selon un signal de mesure émis par un bras détecteur pouvant pivoter au contact de la surface de remplissage de la matière contenue à l'intérieur de la centrifugeuse, dispositif caractérisé en ce que le bras détecteur (12) porte, sur sa surface (16) de contact au moins un détecteur ou capteur de mesure déterminant une ou plusieurs valeurs de caractéristiques physiques de la surface (20) de la matière de remplissage de l'intérieur de la centrifugeuse.

2. Dispositif selon la revendication 1, caractérisé en ce que le détecteur de mesure est un détecteur de mesure de température (ou capteur de température).

3. Dispositif selon la revendication 2, caractérisé en ce que le détecteur de mesure de la température est un couple thermo-électrique (23).

4. Dispositif selon la revendication 1, caractérisé en ce que le détecteur de mesure est un détecteur pour déterminer la conductivité électrique.

5. Dispositif selon l'une des revendications 1 à 4, caractérisé en ce que le bras détecteur (12) est couplé avec un dispositif de mesure indiquant la position radiale de la surface (16) de contact sur la surface (20) de remplissage ou l'épaisseur de la couche de la matière contenue à l'intérieur de la centrifugeuse.

6. Dispositif selon l'une des revendications 1 à 5, caractérisé en ce que le bras détecteur (12) consiste en un détecteur (14) placé perpendiculairement à l'axe (7) de la centrifugeuse et en un arbre (15) monté rotatif parallèlement à l'axe (7) de la centrifugeuse dans le carter (8) de cette centrifugeuse.

7. Dispositif selon la revendication 6, caractérisé en ce que le détecteur (14) est couplé, à l'aide d'un connecteur (25) amovible, avec l'arbre (15) du détecteur.

8. Dispositif selon l'une des revendications 5 à 7, caractérisé en ce que l'arbre (15) du détecteur est couplé avec un indicateur (13) d'angle de rotation, par exemple un potentiomètre rotatif.

9. Dispositif selon l'une des revendications 5 à 8, caractérisé en ce que l'arbre (15) du détecteur est couplé à un servomoteur.

10. Dispositif selon l'une des revendications 1 à 9, caractérisé en ce que le bras détecteur (12) présente, au moins dans la zone de sa surface de contact (16), en coupe la forme d'une lame de couteau, le bord avant (24) correspondant à cette lame du détecteur (14) étant dirigé en sens contraire de la direction (flèche 21) de rotation de la centrifugeuse.
